# EUROPÄISCHE PATENTSCHRIFT

(11) **EP 0 288 027 B1**
(45) Veröffentlichungstag und Bekanntmachung des Hinweises auf die Patenterteilung: **07.08.1991**
(21) Anmeldenummer: 88106295.4
(22) Anmeldetag: 20.04.1988
(51) Int. Cl.: B41J 2/165, B41J 2/185

(54) **Tintenstrahl-Schreibkopf**
Ink jet print head
Tête d'impression par jet d'encre

(30) Priorität: 24.04.1987 CH 1584/87
(43) Veröffentlichungstag der Anmeldung: 26.10.1988
(73) Patentinhaber: Codi-Jet Markierungs Systeme GmbH, D-7768 Stockach 1 (DE)
(72) Erfinder: Gloeckler, Gerhard, D-7769 Orsingen (DE)
(74) Vertreter: Weiss, Peter, Dr. rer.nat.

(56) Entgegenhaltungen:
- US-A- 3 839 721
- US-A- 4 160 982
- US-A- 4 626 869
- PATENT ABSTRACTS OF JAPAN, Band 4, Nr. 49, Seite 143 M 7; & JP-A-55 19 557 (RICOH K.K.) 12-02-1980

## Beschreibung

Die Erfindung betrifft einen kontinuierlich arbeitenden Tintenstrahl-Schreibkopf mit einem Strahlerzeuger, einer Strahl-Ablenkeinheit und einem in der Düsenachse angeordneten Fangrohr zur Aufnahme des nicht abgelenkten Tintenstrahls, wobei das Fangrohr auf einem parallel zur Düsenachse geführten, mittels eines Antriebes verfahrbaren Träger befestigt ist, um entlang der Düsenachse zwischen seiner Arbeitslage und einer Ruhelage bewegbar zu sein, in welcher es den Mündungsbereich der Strahldüse dicht umschließt, und wobei mindestens Teile der Strahl-Ablenkeinheit quer zur Düsenachse beweglich gelagert sind.

Solche kontinuierlich betriebenen Schreibköpfe - bei denen also während den normalen, kurzzeitigen Schreibunterbrüchen zwischen Zeichen, bei unterbrochenen Linien usw. die Strahlerzeugung nicht unterbrochen, sondern der nicht abgelenkte Tintenstrahl auf ein Fangrohr trifft - werden vorwiegend mit ultraschnell trocknenden Tinten verwendet, weil mit solchen ein ständig abwechselndes Anfahren und Stoppen des Strahls mit besonderen Schwierigkeiten verbunden wäre. Hierbei ergeben sich jedoch Probleme bei der Stillsetzung und Inbetriebnahme des Schreibgerätes, indem Düse und Fangrohr samt Rücklaufleitung zum Eintrocknen neigen und jeweils manuelle Operationen mit Verwendung von Lösungsmitteln erforderlich sind, um das Gerät wieder verfügbar zu machen.

Eine derartige Einrichtung ist beispielsweise aus der US-A-4,160,982 bekannt. Allerdings hat die dort gezeigte Vorrichtung vor allem den Nachteil, daß bei Versäumung der Entfernung der Strahl-Ablenkeinheit aus der Linearbewegung des Fangrohres es zu Beschädigungen des einen oder anderen Teils kommt.

Ferner wird hier das Fangrohr bzw. dessen Schlitten mittels einer Zahnstange bewegt, die erfahrungsgemäß eine große Baulänge der gesamten Vorrichtung benötigt.

Mit der vorliegenden Erfindung wird angestrebt, durch automatisierte Stillsetzung und Inbetriebnahme des Schreibkopfes die Verfügbarkeit des Gerätes zu erhöhen sowie lästige und langwierige Reinigungsmanipulationen zu vermeiden. Dabei soll das Gerät möglichst klein gebaut und narrensicher sein.

Zur Lösung dieser Aufgabe führt, daß diese Teile der Strahl-Ablenkeinheit mit dem verfahrbaren Träger zwangsgekoppelt sind, um die Bewegungsbahn des Fangrohres und/oder des Trägers freizuhalten.

Diese Zwangskopplung hat den großen Vorteil, daß die Ablenkeinheit immer dann aus der Bewegungsbahn des Fangrohres entfernt wird, wenn dies erforderlich ist, d. h. wenn die Bewegungsbahn die Lage der Strahl-Ablenkeinheit kreuzt.

Ein sehr einfaches Ausführungsbeispiel sieht eine Schubkurbel vor, mit der die Strahl-Ablenkeinheit und der verfahrbare Träger gekoppelt sind. Diese einfache mechanische Ausgestaltung ist absolut narrensicher und wenig verschleißanfällig.

Um die Baueinheit des gesamten Gerätes klein zu halten, wird bevorzugt die Schlittenbewegung mittels einer Gewindespindel erzeugt.

Ferner ist am Mündungsbereich der Strahldüse eine Ringdichtung vorgesehen, welche wiederum der Erzielung eines dichten Fangrohr-Anschlusses dient.

Nachstehend wird ein Ausführungsbeispiel eines erfindungsgemäßen Tintenstrahl-Schreibkopfes in Verbindung mit der Zeichnung näher beschrieben. Es zeigen:
- Fig. 1: eine Seitenansicht des Schreibkopfes in Betriebsstellung;
- Fig. 2: die Stirnansicht des Schreibkopfes von der Seite A (Fig. 1);
- Fig. 3: einen Schnitt entlang Linie III-III in Fig. 1;
- Fig. 4: eine Seitenansicht ähnlich derjenigen nach Fig. 1, jedoch in der Ruhestellung, d. h. bei abgeschaltetem Schreibgerät.

Der dargestellte Tintenstrahl-Schreibkopf weist eine Grundplatte 1 mit daran montiertem Strahlerzeuger 2 von ansich bekannter Bauart auf. Diesem ist eine Strahldüse 3 zugeordnet, welche in einer Düsenplatte 5 integriert ist. Diese Düsenplatte 5 ist zwecks Ausrichtung der Strahldüse 3 in nicht näher dargestellter Weise einstellbar auf der Grundplatte 1 gehalten. Wie mit Pfeilrichtung x in Fig. 1 schematisch angedeutet, wird dem Strahlerzeuger 2 Schreibtinte zugeleitet und ein kontinuierlicher Schreibstrahl 7 erzeugt, welcher in bekannter Weise in feine Tröpfchen zerlegt wird. Sofern der Strahl 7 auf seinem Flug nicht abgelenkt wird, verläuft er in Richtung der Düsenachse 4.

Eine Ablenkeinheit 10 für den Tintenstrahl 7 ist auf einer Schwenkplatte 11 montiert, die über eine Scharnierachse 12 mit der Grundplatte 1 verbunden ist. In ansich bekannter Weise enthält die Ablenkeinheit eine Ladeelektrode 13 sowie ein Paar von tellerförmigen Ablenkplatten 16, die je von einem Sockel 15 gehalten sind.

Ausgehend von der Strahldüse 3, erfährt der Tintenstrahl 7 in einem schmalen Schlitz 14 (Fig. 2) der Ladeelektrode 13 eine definierte elektrostatische Aufladung, und im Zwischenraum zwischen den Ablenkplatten 16 wird er entsprechend der Aufladung in Richtung des Plattenabstandes (senkrecht zur Zeichenebene in Fig. 1) ausgelenkt.

Jenseits der Ablenkeinheit 10 (von der Strahldüse 3 her gesehen) befindet sich ein Fangrohr 20 für den nicht abgelenkten Tintenstrahl 7. Auf dessen offene Mündung 20ʹ ist der Tintenstrahl 7 ausgerichtet, so daß der nicht abgelenkte Strahl vom Fangrohr 20 aufgenommen wird und über einen Tinten-Rücklauf 20ʺ in das Gerät zurückgeleitet wird. Nur bei Auslenkung zwischen den Platten 16 gelangt der Tintenstrahl 7 auf das (nicht dargestellte) zu beschriftende Objekt.

Als Träger für das Fangrohr 20 dient ein Träger oder Schlitten 21, welcher an zwei parallelen, durch ein Joch 23 verbundenen Stangen 22, 22ʹ verfahrbar geführt ist. Die beiden Stangen 22, 22ʹ gehen von der Grundplatte 1 bzw. einem mit dieser verbundenen Flansch 26 aus, stehen also bezüglich der Strahldüse 3 fest. Mit dem Schlitten 21 steht ferner eine Gewindespindel 24 in Eingriff, welche zwischen den beiden Stangen 22, 22ʹ verläuft und von einem Elektromotor 25 in beiden Drehrichtungen antreibbar ist; der Motor 25 ist mit Hilfe des Flansches 26 ebenfalls auf der Grundplatte 1 befestigt.

Mit Hilfe des Motors 25 und der Spindel 24 ist somit der Schlitten 21 mit dem Fangrohr 20 parallel zur Düsenachse 4 zwischen zwei Endlagen hin und her bewegbar. Die eine dieser Endlagen entspricht der Arbeitslage nach Fig. 1, während die andere Endlage - die Ruhelage bei abgeschaltetem Schreibgerät - in Fig. 4 dargestellt ist.

Wie ersichtlich, greift dabei das Fangrohr 20 in eine Platte 6 ein, um den Mündungsbereich der Strahldüse 3 dicht zu umschließen (ohne indessen die Düsenbohrung selbst zu sperren). Zur Erzielung eines dichten Verschlusses ist zwischen der Platte 6 und der Düsenplatte 5 eine O-Ring-Dichtung 6ʹ angeordnet, welche Dichtung 6ʹ die Düsenachse 4 umgibt und auf den Durchmesser des Fangrohres 20 abgestimmt ist.

Indem die Ablenkeinheit 10 als Ganzes um die Achse 12 ausgeschwenkt werden kann, ist sie quer zur Düsenachse 4 beweglich gelagert. Um beim Verfahren des Fangrohres 20 mit dem Schlitten 21 die Bewegungsbahn automatisch frei zu halten, ist zweckmäßigerweise die Querbewegung der Ablenkeinheit 10 mit der Fahrbewegung des Schlittens 21 zwangsgekoppelt, hier mittels einer Schubkurbel 28, welche mittels Bolzen 27, 29 einerseits mit dem genannten Schlitten 21 und andererseits mit einem der Sockel 15 gelenkig verbunden ist. Durch diese Anordnung wird die Ablenkeinheit 10 selbsttätig entsprechend den Fahrbewegungen des Schlittens 21 ausgeschwenkt (siehe Ruhelage nach Fig. 4), so daß eine Kollision ausgeschlossen ist.

Bei anderer Gestaltung der Ablenkeinheit und/oder des Fangrohres und seines Trägers wäre es auch denkbar, nur Teile der Ablenkeinheit quer zur Düsenachse zu bewegen, beispielsweise könnte die Ladeelektrode aus zwei Hälften zusammengesetzt sein, welche zur Erweiterung des Schlitzes auseinanderbewegt werden können, um den Durchgang des Fangrohres zu ermöglichen. Ferner sind selbstverständlich andere Arten von Zwangskopplung bzw. koordinierter Bewegung der Teile denkbar, beispielsweise mittels Kurvenscheiben od. dgl..

Soll das Gerät aus dem Betrieb (Stellung des Schreibkopfes nach Fig. 1) stillgesetzt werden, so wird mit dem Abschaltbefehl der Motor 25 eingeschaltet und das Fangrohr 20 zur Düse hin gefahren. Zweckmäßigerweise werden während der Fahrbewegung der Strahlerzeuger und der Tintenrücklauf noch in Betrieb gehalten und somit der Strahl 7 laufend vom Fangrohr 20 aufgenommen, so daß ein unerwünschtes Eintrocknen des Systems unterbleibt. Erst nach Erreichen der Ruhelage nach Fig. 4 werden der Motor 25 und das Tintensystem abgeschaltet. Da das System nun zwischen Düse und Fangrohr dicht verschlossen ist, kann weder Tinte auslaufen noch eintrocknen. Umgekehrt wird bei Inbetriebsetzung des Gerätes zunächst der Strahlerzeuger und anschließend der Motor 25 eingeschaltet, um bei bereits bestehendem Tintenstrahl den Schreibkopf in die Betriebslage nach Fig. 1 zu bringen.

## Patentansprüche

1. Kontinuierlich arbeitender Tintenstrahl-Schreibkopf mit einem Strahlerzeuger (2), einer Strahl-Ablenkeinheit (10) und einem in der Düsenachse (4) angeordneten Fangrohr (20) zur Aufnahme des nicht abgelenkten Tintenstrahls, wobei das Fangrohr (20) auf einem parallel zur Düsenachse (4) geführten, mittels eines Antriebes (24,25) verfahrbaren Träger (21) befestigt ist, um entlang der Düsenachse (4) zwischen seiner Arbeitslage und einer Ruhelage bewegbar zu sein, in welcher es den Mündungsbereich der Strahldüse (3) dicht umschließt, und wobei mindestens Teile der Strahl-Ablenkeinheit (10) quer zur Düsenachse (4) beweglich gelagert sind,
dadurch gekennzeichnet,
daß diese Teile der Strahl-Ablenkeinheit (10) mit dem verfahrbaren Träger (21) zwangsgekoppelt sind, um die Bewegungsbahn des Fangrohres (20) und/oder des Trägers (21) freizuhalten.

2. Tintenstrahl-Schreibkopf nach Anspruch 1, dadurch gekennzeichnet, daß die Strahl-Ablenkeinheit (10) über eine Schubkurbel (28) mit dem verfahrbaren Träger (21) gekoppelt ist.

3. Tintenstrahl-Schreibkopf nach Anspruch 1 oder 2, dadurch gekennzeichnet, daß der Träger (21) des Fangrohres (20) ein an bezüglich der Strahldüse (3) feststehenden Stangen (22,22ʹ) geführter Schlitten ist, welcher mit einer motorisch antreibbaren Gewindespindel (24) in Eingriff steht.

4. Tintenstrahl-Schreibkopf nach einem der Ansprüche 1 bis 3, dadurch gekennzeichnet, daß der Mündungsbereich der Strahldüse (3) eine die Düsenachse (4) umgebende, auf den Fangrohr-Duchmesser abgestimmte Ringdichtung (6) aufweist.

## Claims

1. Continuously operating ink jet print head with a jet producer (2), a jet deflecting unit (10) and a collecting tube (20) arranged in the nozzle axis (4) for receiving the undeflected ink jet, the collecting tube (20) being fastened on a carrier (21) which is guided in parallel with the nozzle axis (4) and can be made to travel by a drive (24, 25) so as to be movable along the nozzle axis (4) between its operating position and a rest position in which it tightly surrounds the mouth region of the jet nozzle (3) and at least parts of the jet deflecting unit (10) being movably mounted transversely to the nozzle axis (4), characterised in that these parts of the jet deflecting unit (10) are forcibly coupled to the travelling carrier (21) in order to keep clear the path of movement of the collecting tube (20) and/or of the carrier (21).

2. Ink jet print head according to claim 1, characterised in that the jet deflecting unit (10) is coupled to the travelling carrier (21) via a thrust crank (28).

3. Ink jet print head according to claim 1 or 2, characterised in that the carrier (21) of the collecting tube (20) is a carriage which is guided on rods (22, 22') fixed with respect to the jet nozzle (3) and engages with a motor-drivable threaded spindle (24).

4. Ink jet print head according to one of claims 1 to 3, characterised in that the mouth region of the jet nozzle (3) has an annular seal (6) which surrounds the nozzle axis (4) and is adapted to the diameter of the collecting tube.

## Revendications

1. Tête d'impression à jet d'encre travaillant en continu comprenant un générateur de jets (2), un dispositif de déflection de jet (10) et un tube collecteur (20 placé dans l'axe de la buse (4) pour la réception du jet d'encre non dévié, le tube de positionnement (20) étant fixé sur un support (21) dirigé parallèlement à l'axe de la buse (4), déplaçable au moyen d'une commande, pour être mobile le long de l'axe de la buse (4) entre sa position de travail et une position de repos, dans laquelle on enferme de façon étanche la zone d'ouverture de l'éjecteur (3) et/ou des parties au moins du dispositif de déflection de jet (10) sont disposées de façon mobile trans-versalement à l'axe de la buse (4), caractérisée en ce que ces parties du dispositif de déflection de jet (10) sont accouplées en force au support (21) déplaçable, pour maintenir dégagée la voie de roulement du tube de positionnement (20) et/ou du support (21).

2. Tête d'impression par jet d'encre selon la revendication 1, caractérisée en ce que le dispositif de déflection de jet (10) est accouplé au moyen d'une manivelle de poussée (28) au support (21) déplaçable.

3. Tête d'impression par jet d'encre selon la revendication 1 ou 2, caractérisée en ce que le support (21) du tube de positionnement(20) est un chariot guidé sur des barres (22, 22') fixées rigidement par rapport à la buse (3), chariot qui est en prise avec une broche filetée (24) commandable par un moteur.

4. Tête d'impression par jet d'encre selon l'une des revendications 1 à 3, caractérisée en ce que la zone de l'orifice de la buse (3) comporte une garniture d'étanchéité annulaire (6) entourant l'axe de la buse (4), adaptée au diamètre du tube de positionnement.
